# EUROPÄISCHE PATENTANMELDUNG

(11) **EP 0 556 939 A1**
(43) Veröffentlichungstag der Anmeldung: **25.08.1993**
(21) Anmeldenummer: 93250018.4
(22) Anmeldetag: 19.01.1993
(51) Int. Cl.: H01F 27/245

(54) **Transformator- oder Drosselkern für einen Leistungstransformator oder eine Leistungsdrossel**

(30) Priorität: 21.02.1992 DE 9202442 U
(71) Anmelder: SIEMENS AKTIENGESELLSCHAFT, D-80333 München (DE)
(72) Erfinder: Bohn, Josef, Dipl.-Ing., W-2800 Bremen (DE)

(57) **Zusammenfassung**

Joche (4,5) und Schenkel (1, 2, 3) des Kernes bestehen aus mehrlagigen Blechpaketen. Bei den Jochen sind Bleche unterschiedlicher Breite verwendet, wobei schmalere und breitere Bleche die jeweils aufeinanderfolgenden Blechlagen (41 bis 47) bilden. Die Bleche der Schenkel haben gleiche Abmessungen; ihre Blechlagen (11 bis 17) sind jedoch in Längsrichtung der Bleche versetzt angeordnet. In Querrichtung des Kernes weisen sowohl die Joche als auch die Schenkel kammartige Strukturen auf, über die sie nach dem Aufbringen der Wicklungen zusammengesteckt werden. Das Verspannen der Blechpakete erfolgt über Zugstangen und Druckplatten (5 bis 9) ausschließlich in Querrichtung des Kernes im Bereich der Blechpaketverzahnungen.

Mit derartigen Kernen ausgerüstete Transformatoren und Drosseln entwickeln im Betrieb nur sehr geringe Geräusche; die Geräuschentwicklung ist weitgehend unabhängig von den beim Verspannen der Blechpakete aufgebrachten Drehmomenten.

## Beschreibung

Die Erfindung bezieht sich auf einen Transformator- oder Drosselkern nach dem Oberbegriff des Anspruches 1. Derartige Kerne sind aus der WO 91/13450 bekannt.

In dieser Schrift geht es um das Problem der Herstellung von Transformatoren, insbesondere die Probleme, die sich ergeben beim Zusammenfügen einer Vielzahl dünner, spröder Bleche mit rauhen Schnittkanten. Die WO 91/13450 sieht vor, daß die Jochbleche nach dem Aufbringen der Wicklungen auf die Schenkel des Kernes nicht mehr einzeln auf diese Schenkel aufgesetzt oder in die Enden der Schenkelbleche eingepaßt werden, sondern daß stattdessen sowohl die Schenkelenden als auch die zu einem Jochkern geschichteten Jochbleche zu Blechpaketen zusammengefügt und stufig abgesetzt sind, so daß sie beim Zusammenfügen sich verzahnend ineinandergreifen. Innerhalb der einzelnen Blechpakete des Wicklungsträgers sind die Bleche von Lage zu Lage verschieden angeordnet. Durch Verwendung unterschiedlichlanger Bleche und unterschiedlicher Verschachtelung dieser Bleche entstehen Blechlagen mit unterschiedlich langen Schenkeln, die zu einem oder mehreren übereinandergeschichtet den verzahnten Aufbau des Transformatorkerns ermöglichen. Durch die Vorkonfektionierung der einzelnen Blechlagen lassen sich die Fertigungskosten für den Transformator beim Zusammenbau in vertretbaren Grenzen halten. Über die Festlegung des Jochpaketes an den Schenkelpaketen ist in der WO 91/13450 nichts gesagt.

Üblicherweise werden die Joch- und Schenkelpakete von Transformatoren und Drosseln mindestens dann, wenn es sich um großvolumige Transformatoren oder Drosseln, also Leistungstransformatoren oder Leistungsdrosseln handelt, durch von außen angreifende Zugstangen und Spannauflagen längsverspannt (EP-A1-0 309 690). Derartige Spannvorrichtungen sind relativ preiswert und gestatten das Verspannen der Blechpakete mit genau festgelegtem Drehmoment. Die Vorgabe eines solchen Drehmomentes ist u. a. auch wichtig, um die unvermeidbare Geräuschentwicklung beim Betrieb derartiger Transformatoren und Drosseln gering zu halten. Durch Versuche wird festgelegt, bei welchen Drehmoment die Geräuschentwicklung am geringsten ist und dieses Drehmoment wird dann für die Montage aller übrigen Transformatoren und Drosseln der betreffenden Bauart vorgegeben.

Aufgabe der Erfindung ist es, einen Transformator- oder Drosselkern nach dem Oberbegriff des Anspruches 1 für den Aufbau eines außerordentlich geräuscharmen Transformators bzw. einer geräuscharmen Drossel anzugeben, der sich einfach fertigen läßt und dessen Blechpakete verspannt werden können, ohne daß es dabei auf das Einhalten vorgegebener Drehmomente ankommt.

Die Erfindung löst diese Aufgabe durch die kennzeichnenden Merkmale des Anspruches 1. Durch das Aufeinanderschichten von Blechen gleicher Abmessungen zu Blechlagen und das Stapeln dieser Blechlagen zu Blechpaketen ist ein einfacher, kostensparender Kernaufbau möglich. Die Verwendung von mehrlagigen Blechpaketen in Verbindung mit der nach dem Aufbringen der Wicklungen vorgesehenen Querverspannung der Blechpakete führt zu Transformatoren bzw. Drosseln mit außerordentlich geringer Geräuschentwicklung beim Betrieb. Versuche an einem bestimmten Transformatortyp haben ergeben, daß bei diesem die Geräuschentwicklung am geringsten ist, wenn die Blechpaketen des Kernes aus jeweils sieben Lagen geschichteter Bleche bestehen; mit zunehmender oder abnehmender Anzahl von Lagen wird die Geräuschentwicklung des Transformators bzw. der Drossel im Betrieb wieder größer. Bei unterschiedlichen Kerngrößen wird das Optimum der Kernblechaufteilung differenziert gelagert sein; für jede Transformator- bzw. Drosselgröße ist die optimale Auslegung daher durch Versuche zu ermitteln.

Auch kann es notwendig sein, die Eindringtiefe der Schenkel- und Jochkämme ineinander für unterschiedliche Kerngrößen jeweils neu zu optimieren. Versuche haben auch gezeigt, daß bei einem erfindungsgemäß ausgebildeten Transformator oder einer so ausgebildeten Drossel die Geräuschentwicklung in weiten Grenzen unabhängig ist von den Anzugsmomenten beim Querverspannen der Blechpakete. Eine Verminderung der Geräuschentwicklung gegenüber herkömmlichen Transformatoren und Drosseln entsteht auch durch den Fortfall der bislang üblichen Spannauflagen und Zugstangen für die Längsverspannung, die im Betrieb des Transformators oder der Drossel offenbar mitschwangen und damit zur Anhebung des Geräuschpegels des Transformators oder der Drossel im Betrieb führten.

Vorteilhafte Ausgestaltungen des erfindungsgemäßen Transformator-/Drosselkernes sind in den Unteransprüchen angegeben. So führt die Anordnung von jeweils gleichviel Blechen innerhalb der einzelnen Lagen gemäß Anspruch 2 zu einer besonders einfachen Montage des erfindungsgemäßen Kernes.

Gemäß Anspruch 3 sollen die Druckplatten über die Eindringtiefe der ineinandergreifenden Bleche vorstehen; hierdurch wird erreicht, daß eine ausreichend stabile Querverspannung der ineinandergreifenden Blechpakete möglich ist, die eine Relativbewegung der Bleche nach dem Zusammenbau des Kernes weitgehend ausschließt.

Die Druckplatten können gemäß Anspruch 4 in vorteilhafter Weise gleichzeitig auch als Tragwinkel zur Befestigung des Kernes ausgebildet sein; die Ausbildung der Druckplatten als Winkel fördert dabei die mechanische Fixierung der ineinander verzahnten Blechpakete.

Um zu vermeiden, daß die die einzelnen Bleche durchdringenden Zugstangen für die Querverspannung des Kernes die Bleche kurzschließen, sind die Zugstangen gemäß Anspruch 5 im Bereich der Blechpakete elektrisch isolierend umhüllt. Gemäß Anspruch 6 kann diese Isolierung vorteilhaft durch einen aufgesetzten Kunststoffschlauch dargestellt sein.

Die in den Blechen vorzusehenden Ausnehmungen für die Zugstangen sind gemäß Anspruch 7 ausschließlich oder überwiegend in den aus den Blechpaketen jeweils vorstehenden Blechen der einzelnen Blechlagen angeordnet. Versuche haben gezeigt, daß hierdurch eine optimale Verspannung der Blechpaket erreicht wird.

Eine nachträgliche Tränkung gegebenenfalls Vakuumtränkung des mit einer Wicklung oder Wicklungen versehenen Kernes führt gemäß Anspruch 8 in an sich bekannter Weise zu einer weiteren Verminderung der Geräuschentwicklung beim Betrieb des Transformators oder der Drossel.

Die Erfindung ist nachstehend anhand eines in der Zeichnung dargestellten Ausführungsbeispieles näher erläutert. Die Zeichnung zeigt den Aufbau eines dreischenkeligen Transformatorkernes in einer räumlichen Explosionsdarstellung. Die drei Schenkel 1 , 2, 3 des Kernes bestehen aus jeweils sieben Lagen von jeweils z. B. dreißig übereinandergeschichteten Blechen, von denen in der Zeichnung nur die den Schenkel 1 bildenden Lagen 11 bis 17 bezeichnet sind. Die Bleche innerhalb der einzelnen Lagen sind gleichgroß. Ihre Abmessungen entsprechen den Abmessungen der Bleche in den jeweils benachbarten Lagen. Die einander benachbarten Lagen sind jeweils in Längsrichtung der Bleche versetzt angeordnet, wobei sich für die Schenkelenden jeweils zahnförmige Strukturen ergeben. Diese zahnförmigen Strukturen dienen der Aufnahme, Ausrichtung und Fixierung entsprechender zahnförmiger Strukturen der beiden Joche 4 und 5 des Magnatkernes. Jedes dieser Joche wird gebildet aus sieben aufeinandergeschichteten Blechlagen aus jeweils unterschiedlichbreiten Blechen. Jede Blechlage beinhaltet dabei wiederum z. B. 30 Bleche. Das Joch 4 besteht aus vier Lagen 41, 43, 45 und 47 schmaler Bleche und drei Lagen 42, 44 und 46 breiterer Bleche. Die breiteren Bleche harmonieren beim Zusammenbau des Kernes mit den Ausnehmungen zwischen den aus den Schenkelenden nach oben vorstehenden Blechlagen. In entsprechender Weise besteht das Joch 5 aus drei Lagen 52, 54 und 56 schmaler Bleche und vier Lagen 51, 53, 55 und 57 breiterer Bleche. Bezüglich dieses Joches harmonieren die aus den Schenkeln 1 vorstehende Lagen mit den Ausnehmungen zwischen den Lagen 42, 44 und 46 sowie 51, 53, 55 und 57 der Joche 4 und 5.

Vor dem Zusammenbau des Kernes werden ein oder mehrere Schenkel mit einer oder mehreren Wicklungen versehen. Dies geschieht vorzugsweise durch Bewickeln der vorkonfektionierten Schenkel. Dabei ist es vorteilhaft, die einzelnen Blechlagen der Schenkel in geeigneter Weise gegeneinander zu fixieren, beispielsweise durch Aufstecken eines kammartigen Gebildes auf die Stirnseiten der Schenkel oder durch vorübergehendes Verspannen der Blechlagen über Schrauben oder ähnliches, die durch entsprechende Ausnehmungen 18, 28, 38 der Blechlagen greifen.

Nach dem Aufbringen der Wicklungen auf den oder die Schenkel des Kernes wird dieser schließlich montiert. Hierzu werden die Schenkel und mit ihnen die von ihnen getragenen Wicklungen mit ihren endseitigen kammartigen Gebilden in die entsprechenden Aufnahmen der Joche eingefügt bzw. die Joche werden in die entsprechenden Aufnahmen der Schenkel eingefügt. Die gegenseitige Festlegung von Schenkeln und Jochen geschieht durch Druckplatten 6 bis 9 und sechs in der Zeichnung nicht dargestellte Zugstangen zur Querverspannung des Kernes. Diese Zugstangen, die beispielsweise als Schrauben ausgebildet sein können, durchdringen entsprechende Ausnehmungen 61, 71 bzw. 81, 91 der Druckplatten sowie entsprechende in den Blechen der Joche und Schenkel eingebrachte Lochungen, von denen in der Zeichnung nur die Ausnehmungen 18, 28 und 38 zu sehen sind. Diese Ausnehmungen sind so angeordnet, daß sie ausschließlich oder überwiegend die jeweils aus den Blechpaketen vorstehenden Bleche der einzelnen Blechlagen durchdringen. Die über die Zugstangen und Druckplatten auf die zwischen ihnen befindlichen Blechpakete ausgeübten Kräfte fixieren die Joch- und Schenkelteile zueinander und sorgen dabei dafür, daß die gegebenenfalls nicht von den Zugstangen durchdrungenen schmalen Bleche der Joche sowie die jeweils in den Schenkelenden abgesenkt angeordneten Blechlagen fest verspannt werden. Hierzu müssen die Druckplatten entsprechend formstabil ausgebildet sein. Um genügend Anpreßdruck aufbringen zu können, ist die Breite der Druckplatten größer als die Eindringtiefe der ineinander verzahnten Bleche der Joche und Schenkel. Zur Versteifung der Druckplatten sind diese als Winkelstücke ausgebildet. Diese Winkelstücke können in vorteilhafter Weise gleichzeitig zur Befestigung der fertig montierten Transformatoren oder Drosseln auf einem beliebigen Tragkörper vorgesehen sein.

Um zu verhindern, daß die die ineinander verzahnten Blechlagen verspannenden Zugstangen die Bleche kurzschließen, sind die Zugstangen im Bereich der Blechpakte elektrisch isolierend zu umhüllen. Vorzugsweise kann dies durch Einstecken der Zugstangen in entsprechende Kunststoffschläuche geschehen.

Nach dem Montieren des Transformators oder der Drossel kann dieser/diese in vorteilhafter Weise noch mit einem aushärtenden Werkstoff getränkt werden. Bei diesem Tränkvorgang, der insbesondere auch als Vakuumtränkvorgang ausgebildet sein kann, dringt die Tränkmasse in auch kleinste Hohlräume zwischen benachbarte Elemente des Kernes und verhindert nach dem Aushärten, daß diese Elemente unter dem Einfluß der in den Wicklungen fließenden Wechselströme schwingen und damit Geräusche verursachen können.

Versuche haben ergeben, daß die im Betrieb von Transformatoren und Drosseln auftretenden Geräusche abhängig vom jeweiligen Kerntyp und der Größe des Kerns bei einer bestimmten Anzahl von Blechen je Blechpaket und bei einer bestimmten Eindringtiefe der aus den Blechpaketen gebildeten Verzahnung besonders gering sind; das jeweilige Optimum ist durch Versuche festzulegen. Die Geräusche sind in überraschender Weise weitestgehend unabhängig von den beim Verspannen der Blechpakete aufgewendeten Drehmomenten. Damit ist es möglich, mit nur einer sehr geringen Anzahl unterschiedlich ausgebildeter Bleche in einfacher Weise vorzugsweise großvolumige Transformatoren und Drosseln zu erstellen, deren Geräuschentwicklung sehr viel geringer ist als die herkömmlicher Transformatoren und Drosseln.

## Patentansprüche

1. Transformator- oder Drosselkern für einen Leistungstransformator oder eine Leistungsdrossel, dessen/deren Joche und Schenkel durch Blechpakete aus einer Vielzahl geschichteter Bleche gebildet werden, wobei die Blechpakete ihrerseits aus mehreren übereinandergeschichteten Lagen von Blechen bestehen, mindestens zum Teil in Längsrichtung der Bleche wechselweise überstehen und an den Stoßstellen zwischen Jochen und Schenkeln sich verzahnend ineinandergreifen,
**dadurch gekennzeichnet,** daß die Jochbleche gleichlang, aber lagenweise unterschiedlich breit und die Schenkelbleche gleichgroß, aber lagenweise in Längsrichtung gegeneinander versetzt sind und daß die Verspannung der Kerne ausschließlich durch quer zu den Kernquerschnitten angreifende Zugstangen mit aufgesetzten Druckplatten (6 bis 9) erfolgt, welche die Blechpakete im Bereich ihrer Verzahnungen durchdringen.

2. Transformator- oder Drosselkern nach Anspruch 1,
**dadurch gekennzeichnet,** daß die Anzahl der Bleche je Lage von Blechen mindestens annähernd gleichgroß ist.

3. Transformator- oder Drosselkern nach Anspruch 1,
**dadurch gekennzeichnet,** daß die Druckplatten (5 bis 9) über die Eindringtiefe der ineinandergreifenden Bleche (11 bis 17 und 41 bis 47) vorstehen.

4. Transformator- oder Drosselkern nach Anspruch 1 oder 3,
**dadurch gekennzeichnet,** daß die Druckplatten (5 bis 9) als Tragwinkel zur Befestigung des Transformator- oder Drosselkerns ausgebildet sind.

5. Transformator- oder Drosselkern nach Anspruch 1,
**dadurch gekennzeichnet,** daß die Zugstangen im Bereich der Blechpakete elektrisch isolierend umhüllt sind.

6. Transformator- oder Drosselkern nach Anspruch 5,
**dadurch gekennzeichnet,** daß die Isolierung durch einen Kunststoffschlauch dargestellt ist.

7. Transformator- oder Drosselkern nach Anspruch 1, 5 oder 6,
**dadurch gekennzeichnet,** daß die Zugstangen auschließlich oder überwiegend die aus den Blechpaketen vorstehenden Bleche der einzelnen Blechlagen (42 bis 44, 46, 11, 13, 15, 17) durchdringen.

8. Transformator- oder Drosselkern nach Anspruch 1,
**dadurch gekennzeichnet,** daß der Kern nach dem Aufbringen seiner Wicklung/Wicklungen und dem Verspannen mit einem aushärtenden Kunststoff getränkt ist.
